# EUROPÄISCHE PATENTSCHRIFT

(11) **EP 1 972 779 B1**
(45) Veröffentlichungstag und Bekanntmachung des Hinweises auf die Patenterteilung: **04.05.2011**
(21) Anmeldenummer: 08101550.5
(22) Anmeldetag: 13.02.2008
(51) Int. Cl.: F02M 51/06, F02M 61/16, F02M 63/00

(54) **Hydraulischer Koppler**
Hydraulic coupler
Coupleur hydraulique

(30) Priorität: 19.03.2007 DE 102007012920
(43) Veröffentlichungstag der Anmeldung: 24.09.2008
(73) Patentinhaber: ROBERT BOSCH GMBH, 70442 Stuttgart (DE)
(72) Erfinder: Schmieder, Dietmar, 71706 Markgroeningen (DE)

(56) Entgegenhaltungen:
- EP-A- 1 391 608
- WO-A-2005/054662
- DE-A1- 10 233 907

## Beschreibung

### Stand der Technik

Die vorliegende Erfindung betrifft einen hydraulischen Koppler und insbesondere einen hydraulischen Koppler für einen Injektor zur Einspritzung eines Kraftstoffs.

Hydraulische Koppler für Injektoren sind aus dem Stand der Technik in unterschiedlichen Ausgestaltungen bekannt. Derartige hydraulische Koppler haben u.a. die Aufgabe, im Betrieb des Injektors auftretende Längenänderungen von Bauteilen auszugleichen. Die bekannten Koppler verwenden dabei wenigstens zwei Wellbälge zur Abdichtung eines Kopplervolumens. Durch diese Konstruktion ist das Kopplervolumen jedoch sehr groß. Dies führt dazu, dass bei Temperaturänderungen große Axialhübe eines Kolbens des Kopplers auftreten. Hierdurch ergeben sich jedoch im Betrieb des Injektors große Schleppverluste, d.h. Ölverluste durch die axiale Bewegung. Ferner bestehen die bekannten Koppler aus einer Vielzahl von Einzelteilen, und insbesondere die Wellbälge, welche die Bewegbarkeit des Kopplers sicherstellen, führen zu sehr großen Herstellkosten. Es wäre daher wünschenswert, einen Koppler zu haben, welcher neben einem einfachen Aufbau insbesondere auch kostengünstig hergestellt werden kann.

Aus der WO 2005/054662 A1 ist bereits ein hydraulischer Koppler bekannt, der ein erstes Kopplerteil und ein zweites Kopplerteil sowie einen zwischen dem ersten Kopplerteil und dem zweiten Kopplerteil angeordneten Kopplerraum, welcher mit einem Kopplermedium gefüllt ist, umfasst. Des weiteren besitzt der hydraulische Koppler ein Dichtelement, welches in gewisser Weise den Kopplerraum abdichtet. Das Dichtelement ist dabei als membranartiger flexibler Abschnitt ausgeführt, der elastisch nachgiebig ist und im Betriebszustand verformt wird. Mit einer Feder kann eine Vorspannkraft auf das Dichtelement ausgeübt werden, um einen vorbestimmten Druck auf das Kopplermedium im Ausgleichsraum zu erzeugen. Das Dichtelement ist als topfförmige Membran derart angeordnet, dass es auf der dem Kopplerraum entgegen liegenden Seite die beiden Kopplerteile umhüllt.

Weitere hydraulische Koppler für Injektoren sind aus EP 1 391 608 A bekannt.

### Vorteile der Erfindung

Der erfindungsgemäße hydraulische Koppler mit den Merkmalen des Patentanspruchs 1 weist demgegenüber den Vorteil auf, dass er keine Wellbälge benötigt. Somit kann der erfindungsgemäße hydraulische Koppler sehr kostengünstig bereitgestellt werden. Ferner weist der erfindungsgemäße Koppler einen einfachen und kompakten Aufbau auf, welcher eine lange Lebensdauer garantiert. Der hydraulische Koppler gemäß der vorliegenden Erfindung hat nur ein sehr geringes Kopplervolumen, was dazu führt, dass im Betrieb praktisch keine Verluste des Kopplermediums auftreten. Der hydraulische Koppler gemäß der vorliegenden Erfindung umfasst ein erstes Kopplerteil und ein zweites Kopplerteil und einen zwischen dem ersten und zweiten Kopplerteil angeordneten Kopplerraum, welcher mit dem Kopplermedium gefüllt ist.

Ferner ist ein Dichtelement zur Abdichtung des Kopplerraums sowie eine Vorspanneinrichtung vorgesehen, welche eine Vorspannkraft auf das Dichtelement ausübt, um dadurch einen vorbestimmten Druck des Kopplermediums im Kopplerraum zu erzeugen. Somit weist das Dichtelement des erfindungsgemäßen Kopplers neben der Abdichtfunktion noch zusätzlich die Funktion der Erzeugung des Kopplerdrucks im Kopplermedium auf. Somit kann der erfindungsgemäße Koppler nur eine minimale Anzahl von Einzelteilen aufweisen und ferner ist es möglich, einen vergrößerten Kolbendurchmesser für das erste und zweite Kopplerteil zu wählen. Dies führt zu einer deutlichen Funktionsverbesserung des hydraulischen Kopplers.

Das Dichtelement ist in einem Ringspalt zwischen dem ersten Kopplerteil und dem zweiten Kopplerteil angeordnet und dichtet dort ab.

Die Unteransprüche zeigen bevorzugte Weiterbildungen der Erfindung.

Gemäß einer bevorzugten Ausgestaltung der vorliegenden Erfindung ist das Dichtelement ringförmig ausgebildet. Hierdurch kann ein besonders einfaches und kostengünstiges Dichtelement verwendet werden.

Weiter bevorzugt ist die Vorspanneinrichtung, welche die Vorspannkraft auf das Dichtelement ausübt, eine Feder, insbesondere eine Zylinderfeder.

Um eine gleichmäßige Verteilung der Vorspannkraft auf das Dichtelement sicherzustellen, umfasst der hydraulische Koppler vorzugsweise ferner eine Druckscheibe, welche sich einerseits mit dem Dichtelement und andererseits mit der Vorspanneinrichtung in Kontakt befindet. Die Druckscheibe stellt ferner sicher, dass die Vorspanneinrichtung das Dichtelement nicht beschädigt.

Die Druckscheibe weist vorzugsweise an einer radialen Innenseite einen inneren Führungsbereich und an einer radialen Außenseite einen äußeren Führungsbereich auf. Dabei ist der innere Führungsbereich mit dem ersten Kopplerteil in Kontakt und der äußere Führungsbereich ist mit dem zweiten Kopplerteil in Kontakt. Dadurch kann die Druckscheibe zusätzlich noch eine Führungsfunktion und eine Lagerfunktion zwischen dem ersten Kopplerteil und dem zweiten Kopplerteil übernehmen. Wenn somit das erste Kopplerteil am zweiten Kopplerteil geführt ist und zusätzlich noch die Druckscheibe mit einem inneren und einem äußeren Führungsbereich versehen ist, kann besonders bevorzugt eine Führung des ersten Kopplerteils an zwei voneinander beabstandeten Stellen erfolgen, so dass insbesondere ein Verkippen des ersten Kopplerteils relativ zum zweiten Kopplerteil vermieden werden kann.

Gemäß einer weiteren bevorzugten Ausgestaltung der Erfindung umfasst der hydraulische Koppler einen Federteller, welcher am ersten Kopplerteil fixiert ist und ein Ende der Vorspanneinrichtung abstützt. Der Federteller ist vorzugsweise mit dem ersten Kopplerteil durch eine Presspassung oder eine Schweißung oder eine Klebeverbindung oder eine Lötverbindung verbunden. Abhängig von einer Position des Federtellers an dem ersten Kopplerteil kann dadurch insbesondere eine Vorspannung der Vorspanneinrichtung eingestellt werden und somit je nach Anwendungsbedarf auf einfache Weise die Vorspannkraft auf das Kopplerfluid verändert werden.

Vorzugsweise umfasst das Dichtelement eine ringförmige Lippendichtung mit einer inneren Dichtlippe und einer äußeren Dichtlippe. Zwischen der inneren Dichtlippe und der äußeren Dichtlippe ist dabei eine ringförmige Ausnehmung angeordnet. Diese Ausnehmung ist mit Kopplerfluid gefüllt, so dass der Druck des Kopplerfluids insbesondere auch in Radialrichtung der inneren und äußeren Dichtlippen wirkt.

Gemäß einer weiteren Ausgestaltung weist die Druckscheibe eine innere nutförmige Ausnehmung und eine äußere nutförmige Ausnehmung auf. Ferner umfasst das Dichtelement einen ersten Dichtring und einen zweiten Dichtring, wobei der erste Dichtring in der inneren nutförmigen Ausnehmung und der zweite Dichtring in der äußeren nutförmigen Ausnehmung angeordnet ist. Bei dieser Ausgestaltung können einfache Dichtringe für das Dichtelement verwendet werden, die besonders einfach und sicher in die Druckscheibe montiert werden können. Diese Ausgestaltung gehört nicht zum beanspruchten Gegenstand.

Die erste Kolbenteil ist als Stufenkolben ausgebildet, wobei der Stufenkolben eine zentrale erste Bohrung, eine zentrale zweite Bohrung mit einem kleineren Durchmesser als die zentrale erste Bohrung, eine radiale dritte Bohrung, eine seitliche vierte Bohrung parallel zur ersten Bohrung und eine Drosselbohrung aufweist. Die Drosselbohrung ist am Ende der vierten Bohrung angeordnet. Diese Ausgestaltung ermöglicht es, dass das erste Kolbenteil sehr einfach und kostengünstig nur mittels Bohrungen hergestellt werden kann.

Gemäß einer weiteren bevorzugten Ausgestaltung der vorliegenden Erfindung umfasst der hydraulische Koppler ferner eine Abdeckung, welche zumindest die Vorspanneinrichtung teilweise abdichtet. Hierdurch wird eine lange Lebensdauer des hydraulischen Kopplers gewährleistet.

### Zeichnung

Nachfolgend werden bevorzugte Ausführungsbeispiele der Erfindung unter Bezugnahme auf die begleitende Zeichnung im Detail beschrieben. In der Zeichnung ist:
- Figur 1: eine schematische Schnittansicht eines hydraulischen Kopplers gemäß einem ersten Ausführungsbeispiel der vorliegenden Erfindung,
- Figur 2: eine schematische, vergrößerte Teilschnittansicht eines hydraulischen Kopplers gemäß einem zweiten Ausführungsbeispiel, das nicht beansprucht wird, und
- Figur 3: eine schematische, vergrößerte Teilschnittansicht eines hydraulischen Kopplers gemäß einem weiteren Ausführungsbeispiel der vorliegenden Erfindung.

### Bevorzugte Ausführungsformen der Erfindung

Nachfolgend wird unter Bezugnahme auf Figur 1 ein hydraulischer Koppler 1 gemäß einem ersten bevorzugten Ausführungsbeispiel der Erfindung im Detail beschrieben.

Wie aus Figur 1 ersichtlich ist, umfasst der hydraulische Koppler 1 ein erstes Kopplerteil 2 und ein zweites Kopplerteil 3. Das erste Kopplerteil 2 umfasst einen Kolbenbereich 20 sowie einen einstückig daran gebildeten länglichen Schaftbereich 21. Das erste Kopplerteil 2 ist somit als Stufenkolben ausgebildet. Das zweite Kopplerteil 3 umfasst einen Zylinderbereich 30 sowie einen einstückig daran gebildeten Verbindungsbereich 31. Der Verbindungsbereich 31 dient zur Verbindung mit einem weiteren Bauteil. Somit nimmt das zweite Kopplerteil 3, wie in Figur 1 gezeigt, das erste Kopplerteil 2 im Zylinderbereich 30 in sich auf. Zwischen dem ersten Kopplerteil 2 und dem zweiten Kopplerteil 3 ist ein zylinderförmiger Kopplerraum 4 gebildet. Der Kopplerraum 4 ist mit einem Kopplermedium, wie z.B. Öl, gefüllt.

Wie weiter aus Figur 1 ersichtlich ist, sind im ersten Kopplerteil 2 eine Vielzahl von Bohrungen vorgesehen. Genauer umfasst das erste Kopplerteil 2 eine erste mittige Bohrung 22 mit einem ersten Durchmesser D1 entlang einer Mittelachse X-X, eine zweite mittige Bohrung 23 mit einem zweiten Durchmesser D2, wobei der zweite Durchmesser D2 kleiner ist als der erste Durchmesser D1. Ferner umfasst das erste Kopplerteil 2 eine dritte radiale Bohrung 24, welche senkrecht zur zweiten Bohrung 23 ausgebildet ist, eine vierte Bohrung 25, welche wiederum senkrecht zur dritten Bohrung 24 ausgebildet ist und parallel zur ersten und zweiten Bohrung liegt, sowie eine Drosselbohrung 26, welche an einer Stirnseite 2a des ersten Kopplerteils 2 mündet. Somit sind die Vielzahl von Bohrungen im ersten Kopplerteil 2 mit dem Kopplerraum 4 verbunden und bilden gemeinsam mit dem Kopplerraum 4 das Kopplervolumen des hydraulischen Kopplers.

Zur Abdichtung zwischen dem ersten Kopplerteil 2 und dem zweiten Kopplerteil 3 ist, wie in Figur 1 ersichtlich, ein Dichtelement 5 vorgesehen. Das Dichtelement 5 ist ein Abdichtring, welcher mit einer radialen Innenseite am Schaftbereich 21 des ersten Kopplerteils und mit einer radialen Außenseite an der Innenseite des Zylinderbereichs 30 des zweiten Kopplerteils 3 abdichtet. Wie dabei aus Figur 1 ersichtlich ist, ist dabei zwischen dem Dichtelement 5 und dem stufenförmig aufgebauten ersten Kopplerteil 2 noch ein ringförmiger Raum gebildet, welcher ebenfalls mit Kopplermedium gefüllt ist und somit auch zum gesamten Kopplervolumen zählt. An der vom Kopplermedium abgewandten Seite des Dichtelements 5 ist eine Druckscheibe 7 angeordnet, welche mit einer Vorspanneinrichtung 6 in Form einer zylindrischen Schraubenfeder in Kontakt steht. Die zylindrische Schraubenfeder umkreist den Schaftbereich 21 des ersten Kopplerteils 2 und stützt sich an einem Federteller 8 ab, welcher fest am Schaftbereich 21 des ersten Kopplerteils 2 fixiert ist. Dadurch übt die Vorspanneinrichtung 6 eine Druckkraft über die Druckscheibe 7 und das Dichtelement 5 auf das Kopplermedium aus. In Abhängigkeit von einer Positionierung des Federtellers 8 kann dabei bei der Montage des hydraulischen Kopplers die Vorspannkraft auf das Kopplermedium eingestellt werden.

Weiter ist eine Verschlusskugel 10 vorgesehen, welche in der zweiten Bohrung 23 das Kopplervolumen abdichtet. Die Abdichtung mittels der Verschlusskugel 10 erfolgt dabei nach einer Befüllung des Kopplervolumens mit dem Kopplermedium. Die Verschlusskugel 10 kann hierbei beispielsweise in die zweite Bohrung 23 eingepresst werden. Zum Schutz der Vorspanneinrichtung 6 ist ferner noch eine Abdeckung 9 vorgesehen, welche an einem Ende am zweiten Kopplerteil 3 und mit ihrem anderen Ende am Federteller 8 befestigt ist.

Der erfindungsgemäße hydraulische Koppler 1 gemäß dem ersten Ausführungsbeispiel weist damit einen einfachen Koppleraufbau mit nur einer geringen Anzahl von Einzelteilen auf. Im Vergleich mit den bekannten hydraulischen Kopplern, welche sogenannte "Wellbälge" umfassen, kann der erfindungsgemäße hydraulische Koppler 1 sehr kostengünstig bereitgestellt werden. Weiterhin weist der hydraulische Koppler 1 nur ein minimales Volumen für das Kopplermedium auf. Dadurch kann insbesondere ein Axialhub vom Dichtelement 5 infolge einer Wärmedehnung des Kopplermediums auf ein Minimum reduziert werden. Hierdurch ergeben sich im Betrieb aufgrund der kleinen Axialhübe signifikant weniger Schleppverluste von Kopplermedium am Dichtmedium 5. Somit arbeitet der erfindungsgemäße Koppler praktisch leckagefrei.

Wie aus Figur 1 ersichtlich ist, stellt die Druckscheiben 7 ferner sicher, dass ein Verkippen zwischen dem ersten Kopplerteil 2 und dem zweiten Kopplerteil 3 während des Betriebes deutlich minimiert wird. Die Druckscheibe 7 weist dabei einen inneren Führungsbereich 7a und eine äußeren Führungsbereich 7b auf. Der innere Führungsbereich 7a befindet sich mit dem Schaftbereich 21 in Kontakt und der äußere Führungsbereich 7b befindet sich mit dem Zylinderbereich 30 des zweiten Kopplerteils in Kontakt. Dadurch ist das erste Kopplerteil 2 zweifach im zweiten Kopplerteil 3 geführt, nämlich einerseits im Bereich des Kolbenbereichs 20 und des Zylinderbereichs 30 sowie im Bereich der Druckscheibe 7.

Die Abdeckung 9 ist vorzugsweise ein Elastomer und verhindert einen evtl. Austritt von Kopplermedium, welches aufgrund des Betriebes am Dichtelement 5 vorbei in den Bereich der Vorspanneinrichtung 6 gelangen könnte. Es sei angemerkt, dass die Abdeckung 9 entfallen kann, insbesondere, wenn ein Aktor durch Koppleröl nicht beschädigt werden kann oder die Leckverluste über das Dichtelement 5 vernachlässigbar gering sind. Die Abdeckung 9 dient ferner auch als Schutz vor Schmutz und Beschädigungen.

Es sei angemerkt, dass das Dichtelement 5 ferner vorzugsweise derart ausgebildet ist, dass das Dichtelement 5 die Hubbewegung überwiegend durch eine Materialverformung ausgleicht. Hierzu muss das Dichtelement 5 möglichst weich sein und einen möglichst hohen Reibungskoeffizienten zum ersten Kopplerteil 2 und zum zweiten Kopplerteil 3 aufweisen. Ferner ist bevorzugt, dass das Dichtelement 5 eine möglichst große Schnurstärke aufweist.

Als Aktoren, mit welchen eines der beiden Kopplerteile 2, 3 in Verbindung steht, kommen grundsätzlich insbesondere magnetische Aktoren oder Piezoaktoren in Frage. Der erfindungsgemäße hydraulische Koppler 1 wird besonders bevorzugt bei Injektoren zur Einspritzung von Kraftstoffen in Fahrzeugmotoren verwendet.

Nachfolgend wird ein hydraulischer Koppler 1 gemäß einem zweiten Ausführungsbeispiel im Detail unter Bezugnahme auf Figur 2 beschrieben. Gleiche bzw. funktional gleiche Teile sind dabei wieder mit den gleichen Bezugszeichen wie im ersten Ausführungsbeispiel bezeichnet.

Figur 2 zeigt lediglich einen vergrößerten Ausschnitt des hydraulischen Kopplers 1, welcher den Unterschied zum hydraulischen Koppler des ersten Ausführungsbeispiels verdeutlicht. Wie aus Figur 2 ersichtlich ist, sind beim hydraulischen Koppler 1 des zweiten Ausführungsbeispiels die Druckscheibe 7 sowie das Dichtelement anders ausgebildet. Der hydraulische Koppler des zweiten Ausführungsbeispiels umfasst als Dichtelement einen ersten Dichtring 11 und einen zweiten Dichtring 12. Die beiden Dichtringe 11, 12 sind dabei im Wesentlichen gleich aufgebaut, weisen jedoch unterschiedliche Durchmesser auf. In der Druckscheibe 7 ist dabei an einer radialen Außenseite eine äußere nutförmige Ausnehmung 71 gebildet, welche den ersten Dichtring 11 aufnimmt und an einer radialen Innenseite ist eine innere nutförmige Ausnehmung 72 gebildet, welche den zweiten Dichtring 12 aufnimmt. Somit sind beim zweiten Ausführungsbeispiel anstelle eines einzelnen Dichtelements zwei separate Dichtelemente, nämlich der erste Dichtring 11 und der zweite Dichtring 12, vorgesehen. Dabei muss jeweils ein Dichtring lediglich an einer Seite abdichten. Der hydraulische Koppler des zweiten Ausführungsbeispiels hat dabei den Vorteil, dass das Dichtelement in die Druckscheibe 7 integriert ist. Dabei kann ein noch kompakterer Aufbau und insbesondere auch eine einfache Montage sichergestellt werden. Ansonsten entspricht dieses Ausführungsbeispiel dem ersten Ausführungsbeispiel, so dass auf die dort gegebene Beschreibung verwiesen werden kann.

Dieses zweite Ausführungsbeispiel gehört nicht zum beanspruchten Gegenstand.

Nachfolgend wird unter Bezugnahme auf Figur 3 ein hydraulischer Koppler 1 gemäß einem dritten Ausführungsbeispiel der Erfindung im Detail beschrieben. Gleiche bzw. funktional gleiche Teile sind wieder mit den gleichen Bezugszeichen wie im ersten Ausführungsbeispiel bezeichnet.

Das dritte Ausführungsbeispiel entspricht im Wesentlichen dem ersten Ausführungsbeispiel, wobei im Unterschied zum ersten Ausführungsbeispiel ein Dichtelement 15 vorgesehen ist, welches nicht als Dichtring mit im Wesentlichen kreisförmigem Querschnitt, sondern als Lippendichtring ausgebildet ist. Der Lippendichtring umfasst dabei eine erste Lippe 15a, welche mit einer Innenseite des Zylinderbereichs 30 des zweiten Kopplerteils 3 in Kontakt steht, sowie eine zweite Dichtlippe 15b, welche sich mit einer Außenseite des Schaftbereichs 21 des ersten Kopplerteils 2 in Verbindung befindet. Zwischen der ersten Dichtlippe 15a und der zweiten Dichtlippe 15b ist eine Ausnehmung 15c gebildet, welche ebenfalls mit Kopplermedium gefüllt ist. Die Verwendung der Lippendichtung hat dabei insbesondere den Vorteil, dass sie einerseits eine bessere Abdichtung ermöglicht, so dass die Leckverluste über das Dichtelement 15 sehr gering sind, und andererseits ein kleineres Volumen für das Kopplermedium möglich ist. Ansonsten entspricht dieses Ausführungsbeispiel den vorhergehenden Ausführungsbeispielen, so dass auf die dort gegebene Beschreibung verwiesen werden kann.

## Patentansprüche

1. Hydraulischer Koppler, umfassend ein erstes Kopplerteil (2), ein zweites Kopplerteil (3) und einen zwischen dem ersten Kopplerteil (2) und dem zweiten Kopplerteil (3) angeordneten Kopplerraum (4), welcher mit einem Kopplermedium gefüllt ist, ein Dichtelement (5; 11, 12; 15), welches den Kopplerraum (4) abdichtet, und eine Vorspanneinrichtung (6), welche eine Vorspannkraft auf das Dichtelement (5; 11, 12; 15) ausübt, um einen vorbestimmten Druck auf das Kopplermedium im Kopplerraum (4) zu erzeugen,
**dadurch gekennzeichnet,**
**dass** das erste Kopplerteil (2) einen Kolbenbereich (20) und einen durchmesserkleineren Schaftbereich (21) umfasst, so dass ein Stufenkolben vorliegt, und der Kolbenbereich (20) an einer inneren Wandung eines Zylinderbereichs (30) des zweiten Kopplerteils (3) geführt ist und das Dichtelement (5; 11, 12; 15) derart zwischen dem ersten und dem zweiten Kopplerteil (2, 3) eingebracht ist, dass es mit einer radialen Innenseite am Schaftbereich (21) des ersten Kopplerteils (2) und mit einer radialen Außenseite an der inneren Wandung des Zylinderbereichs (30) des zweiten Kopplerteils (3) abdichtet.

2. Hydraulischer Koppler nach Anspruch 1, **dadurch gekennzeichnet, dass** das Dichtelement (5; 11, 12; 15) ringförmig ausgebildet ist.

3. Hydraulischer Koppler nach einem der vorhergehenden Ansprüche, **dadurch gekennzeichnet, dass** die Vorspanneinrichtung (6) eine Feder, insbesondere eine zylindrische Feder ist.

4. Hydraulischer Koppler nach einem der vorhergehenden Ansprüche, ferner umfassend eine Druckscheibe (7), welche sich einerseits mit dem Dichtelement (5; 11, 12; 15) und andererseits mit der Vorspanneinrichtung (6) in Kontakt befindet.

5. Hydraulischer Koppler nach Anspruch 4, **dadurch gekennzeichnet, dass** die Druckscheibe (7) an einer radialen Innenseite einen inneren Führungsbereich (7a) und an einer radialen Außenseite einen äußeren Führungsbereich (7b) aufweist, wobei der innere Führungsbereich (7a) das erste Kopplerteil (2) führt und der äußere Führungsbereich (7b) das zweite Kopplerteil (3) führt.

6. Hydraulischer Koppler nach einem der vorhergehenden Ansprüche, ferner umfassend einen Federteller (8), welcher am ersten Kopplerteil (2) fixiert ist und ein Ende der Vorspanneinrichtung (6) abstützt.

7. Hydraulischer Koppler nach einem der vorhergehenden Ansprüche, **dadurch gekennzeichnet, dass** das Dichtelement (5; 11, 12) ein O-Ring mit im Wesentlichen kreisförmigem Querschnitt ist.

8. Hydraulischer Koppler nach einem der Ansprüche 1 bis 6, **dadurch gekennzeichnet, dass** das Dichtelement eine ringförmige Lippendichtung (15) mit einer ersten Dichtlippe (15a) und einer zweiten Dichtlippe (15b) ist, wobei zwischen der ersten Dichtlippe (15a) und der zweiten Dichtlippe (15b) eine ringförmig umlaufende Ausnehmung (15c) gebildet ist.

9. Hydraulischer Koppler nach einem der vorhergehenden Ansprüche, **dadurch gekennzeichnet, dass** das erste Kopplerteil (2) als Stufenkolben mit dem Kolbenbereich (20) und dem Schaftbereich (21) ausgebildet ist, wobei das erste Kopplerteil (2) eine erste zentrale Bohrung (22), eine zweite zentrale Bohrung (23) mit einem kleineren Durchmesser (D2) als einen Durchmesser (D1) der ersten zentralen Bohrung (22), eine radiale dritte Bohrung (24), eine vierte Bohrung (25), welche parallel zur ersten Bohrung (22) ist, und eine Drosselbohrung (26), welche am Ende der vierten Bohrung (25) angeordnet ist, aufweist.

10. Hydraulischer Koppler nach einem der vorhergehenden Ansprüche, ferner umfassend eine Abdeckung (9), welche die Vorspanneinrichtung (6) zumindest teilweise abdeckt.

## Claims

1. Hydraulic coupler, comprising a first coupler part (2), a second coupler part (3) and a coupler space (4) which is arranged between the first coupler part (2) and the second coupler part (3) and is filled with a coupler medium, a sealing element (5; 11, 12; 15) which seals the coupler space (4), and a prestressing device (6) which exerts a prestressing force on the sealing element (5; 11, 12; 15), in order to generate a predefined pressure on the coupler medium in the coupler space (4), **characterized in that** the first coupler part (2) comprises a piston region (20) and a skirt region (21) of smaller diameter, with the result that there is a step piston, and the piston region (20) is guided on an inner wall of a cylinder region (30) of the second coupler part (3) and the sealing element (5; 11, 12; 15) is introduced between the first and the second coupler parts (2, 3) in such a way that it seals with a radial inner side on the skirt region (21) of the first coupler part (2) and with a radial outer side on the inner wall of the cylinder region (30) of the second coupler part (3).

2. Hydraulic coupler according to Claim 1, **characterized in that** the sealing element (5; 11, 12; 15) is of annular configuration.

3. Hydraulic coupler according to one of the preceding claims, **characterized in that** the prestressing device (6) is a spring, in particular a cylindrical spring.

4. Hydraulic coupler according to one of the preceding claims, comprising, furthermore, a pressure disc (7) which is in contact on one side with the sealing element (5; 11, 12; 15) and on the other side with the prestressing device (6).

5. Hydraulic coupler according to Claim 4, **characterized in that** the pressure disc (7) has an inner guide region (7a) on a radial inner side and an outer guide region (7b) on a radial outer side, the inner guide region (7a) guiding the first coupler part (2) and the outer guide region (7b) guiding the second coupler part (3).

6. Hydraulic coupler according to one of the preceding claims, comprising, furthermore, a spring collar (8) which is fixed on the first coupler part (2) and supports one end of the prestressing device (6).

7. Hydraulic coupler according to one of the preceding claims, **characterized in that** the sealing element (5; 11, 12) is an O-ring with a substantially circular cross section.

8. Hydraulic coupler according to one of Claims 1 to 6, **characterized in that** the sealing element is an annular lip seal (15) having a first sealing lip (15a) and a second sealing lip (15b), an annularly circumferential recess (15c) being formed between the first sealing lip (15a) and the second sealing lip (15b).

9. Hydraulic coupler according to one of the preceding claims, **characterized in that** the first coupler part (2) is configured as a step piston with the piston region (20) and the skirt region (21), the first coupler part (2) having a first central hole (22), a second central hole (23) with a smaller diameter (D2) than a diameter (D1) of the first central hole (22), a radial third hole (24), a fourth hole (25) which is parallel to the first hole (22), and a restrictor hole (26) which is arranged at the end of the fourth hole (25).

10. Hydraulic coupler according to one of the preceding claims, comprising, furthermore, a cover (9) which covers the prestressing device (6) at least partially.

## Revendications

1. Coupleur hydraulique, comprenant une première partie de coupleur (2), une deuxième partie de coupleur (3) et un espace de coupleur (4) disposé entre la première partie de coupleur (2) et la deuxième partie de coupleur (3), lequel est rempli d'un fluide de coupleur, un élément d'étanchéité (5 ; 11, 12 ; 15) qui étanchéifie l'espace de coupleur (4), et un dispositif de précontrainte (6) qui exerce une force de précontrainte sur l'élément d'étanchéité (5 ; 11, 12 ; 15), afin de produire une pression prédéterminée sur le fluide de coupleur dans l'espace de coupleur (4), **caractérisé en ce que**
la première partie de coupleur (2) comprend une région de piston (20) et une région de tige (21) de plus petit diamètre, de sorte qu'un piston étagé soit produit, et la région de piston (20) est guidée au niveau d'une paroi interne d'une région cylindrique (30) de la deuxième partie de coupleur (3) et l'élément d'étanchéité (5 ; 11, 12 ; 15) est monté entre la première et la deuxième partie de coupleur (2, 3) de telle sorte qu'il réalise l'étanchéité, avec son côté radial interne au niveau de la région de tige (21) de la première partie de coupleur (2) et avec un côté radial externe au niveau de la paroi interne de la région cylindrique (30) de la deuxième partie de coupleur (3).

2. Coupleur hydraulique selon la revendication 1, **caractérisé en ce que** l'élément d'étanchéité (5 ; 11, 12 ; 15) est réalisé sous forme annulaire.

3. Coupleur hydraulique selon l'une quelconque des revendications précédentes, **caractérisé en ce que** le dispositif de précontrainte (6) est un ressort, notamment un ressort cylindrique.

4. Coupleur hydraulique selon l'une quelconque des revendications précédentes, comprenant en outre un disque de pression (7) qui se trouve en contact d'une part avec l'élément d'étanchéité (5 ; 11, 12 ; 15) et d'autre part avec le dispositif de précontrainte (6).

5. Coupleur hydraulique selon la revendication 4, **caractérisé en ce que** le disque de pression (7) présente, au niveau d'un côté radial interne, une région de guidage interne (7a) et au niveau d'un côté radial externe, une région de guidage externe (7b), la région de guidage interne (7a) guidant la première partie de coupleur (2) et la région de guidage externe (7b) guidant la deuxième partie de coupleur (3).

6. Coupleur hydraulique selon l'une quelconque des revendications précédentes, comprenant en outre une coupelle de ressort (8) qui est fixée sur la première partie de coupleur (2) et qui supporte une extrémité du dispositif de précontrainte (6).

7. Coupleur hydraulique selon l'une quelconque des revendications précédentes, **caractérisé en ce que** l'élément d'étanchéité (5 ; 11, 12) est un joint torique ayant une section transversale essentiellement circulaire.

8. Coupleur hydraulique selon l'une quelconque des revendications 1 à 6, **caractérisé en ce que** l'élément d'étanchéité est un joint d'étanchéité à lèvre annulaire (15) avec une première lèvre d'étanchéité (15a) et une deuxième lèvre d'étanchéité (15b), un évidement périphérique annulaire (15c) étant formé entre la première lèvre d'étanchéité (15a) et la deuxième lèvre d'étanchéité (15b).

9. Coupleur hydraulique selon l'une quelconque des revendications précédentes, **caractérisé en ce que** la première partie de coupleur (2) est réalisée sous forme de piston étagé avec la région de piston (20) et la région de tige (21), la première partie de coupleur (2) présentant un premier alésage central (22), un deuxième alésage central (23) de plus petit diamètre (D2) qu'un diamètre (D1) du premier alésage central (22), un troisième alésage radial (24), un quatrième alésage (25) qui est parallèle au premier alésage (22), et un alésage d'étranglement (26) qui est disposé à l'extrémité du quatrième alésage (25).

10. Coupleur hydraulique selon l'une quelconque des revendications précédentes, comprenant en outre un recouvrement (9) qui recouvre au moins en partie le dispositif de précontrainte (6).
